# EUROPÄISCHE PATENTSCHRIFT

(11) **EP 1 626 145 B1**
(45) Veröffentlichungstag und Bekanntmachung des Hinweises auf die Patenterteilung: **27.12.2006**
(21) Anmeldenummer: 04018858.3
(22) Anmeldetag: 09.08.2004
(51) Int. Cl.: E05C 5/02, E05B 47/02

(54) **Schlossanordnung an einer Tür, einem Fenster oder dergleichen mit einem um eine Ausschlussachse drehbaren seitlichen Riegelvorsprung sowie Verriegelung mit wenigstens einer derartigen Schlossanordnung**
Lock assembly on a door, a window or similar with a boltnose rotatable around its extendable axis and a lock with at least one of such an assembly
Ensemble de verrouillage sur une porte, une fenêtre ou similaire avec une saillie de pêne rotative autour de son axe extensible et serrure avec au moins un de ces ensembles

(43) Veröffentlichungstag der Anmeldung: 15.02.2006
(73) Patentinhaber: ROTO FRANK AG, 70771 Leinfelden-Echterdingen (DE)
(72) Erfinder: Tadi, Peter, 1386 Stari Trg pri Loz-u (SI); Strle, Dusan, 1386 Stari Trg pri Loz-u (SI); Piquer, Mike, Zoning Industriel 2, 1400 Nivelles (BE)
(74) Vertreter: Kohler Schmid Möbus

(56) Entgegenhaltungen:
- WO-A-00/49251
- WO-A-88/00637
- DE-A- 4 006 724
- US-A- 897 924
- US-A1- 2003 137 152

## Beschreibung

Die Erfindung betrifft eine Schlossanordnung zwischen einem Flügel und einem festen Rahmen einer Tür, eines Fensters oder dergleichen, mit einer Riegelanordnung einerseits und einer Riegelaufnahme andererseits, wobei die Riegelanordnung einen Riegel sowie einen Ausschlussantrieb hierfür umfasst, mittels dessen der Riegel in Richtung der Achse einer Ausschlussbewegung , die sogenannte Ausschlussachse, aus einer Rückzugsstellung in eine Ausschlussstellung bewegbar ist, in welcher er in die Riegelaufnahme eingreift wobei der Riegel an einem Riegelgrundkörper einen quer zu der Ausschlussachse vorstehenden seitlichen Riegelvorsprung aufweist und mittels des Ausschlussantriebes mit einer ersten, eine Einlaufstellung bildenden Drehstellung des seitlichen Riegelvorsprungs bezüglich der Ausschlussachse in die Riegelaufnahme bewegbar ist, wobei die Riegelanordnung für den seitlichen Riegelvorsprung einen Drehantrieb mit einem Drehschieber umfasst, mittels dessen der seitliche Riegelvorsprung an dem in die Riegelaufnahme eingreifenden Riegel aus der Einlaufstellung um die Ausschlussachse in eine Hintergriffsstellung drehbar ist und wobei riegelaufnahmeseitig eine dem seitlichen Riegelvorsprung zugeordnete Gegenfläche vorgesehen ist, welche der seitliche Riegelvorsprung in der Einlaufstellung in Ausschlussrichtung passiert und in der Hintergriffsstellung an der von der Riegelanordnung abliegenden Seite hintergreift. Die Erfindung betrifft des Weiteren eine Verriegelung zwischen einem Flügel und einem festen Rahmen einer Tür, eines Fensters oder dergleichen mit wenigstens einer vorstehenden Schlossanordnung.

Aus EP 0 798 436 A2 ist eine Schlossanordnung bekannt, im Falle derer der Riegel zur Überführung in die Ausschlussstellung linear in Ausschlussrichtung verschoben wird und dabei in die Riegelaufnahme an einem zugeordneten Schließblech eintaucht. Über den in Ausschlussstellung befindlichen Riegel lassen sich Kräfte in den festen Rahmen ableiten, deren Wirkungslinie quer zu der Richtung der Riegel-Ausschlussbewegung verläuft.

Gattungsgemäßer Stand der Technik ist offenbart in WO 88/00637 A1. Diese Druckschrift betrifft eine Schlossanordnung mit einem in eine Ausschlussrichtung bewegbaren Riegel, der an seinem in der Ausschlussrichtung voreilenden Ende mehrere seitliche Vorsprünge aufweist. Nach dem Ausschließen und dem damit verbundenen Einlaufen in ein Schließblech wird der Riegel um die Ausschlussachse gedreht und dadurch an den seitlichen Vorsprüngen mit dem Schließblech in Hintergriff gebracht. Die Drehbewegung des Riegels wird mittels eines Hülse bewirkt, die auf dem in der Ausschlussrichtung nacheilenden Ende des Riegels aufsitzt. Dabei ist eine axiale Bewegung der Hülse relativ zu dem Riegel in eine quer dazu gerichtete Drehbewegung des Riegels umzusetzen. Hierzu bedarf es aufwändiger konstruktiver Maßnahmen. Im Einzelnen sind in die Wand der Hülse Steuerbahnen eingearbeitet und der Riegel weist damit zusammenwirkende und in radialer Richtung vorstehende Steuerzapfen auf. Außerdem ist für die Hülse eine Verdrehsicherung vorgesehen.

Eine aufwändige Konstruktion der vorbekannten Art ist zwangsläufig mit Einschränkungen bei der Funktionssicherheit verbunden.

Den gattungsgemäßen Stand der Technik diesbezüglich weiterzubilden, hat sich die vorliegende Erfindung zum Ziel gesetzt.

Erfindungsgemäß gelöst wird diese Aufgabe durch die Schlossanordnung nach Patentanspruch 1 sowie durch die Verriegelung nach Patentanspruch 15.

Im Falle der Erfindung umfasst der Drehantrieb für den seitlichen Riegelvorsprung demnach einen Drehschieber, der zur Überführung des seitlichen Riegelvorsprungs aus der Einlauf- in die Hintergriffsstellung in Querrichtung der Ausschlussachse zu bewegen ist. Mit dem erfindungsgemäßen Drehschieber steht ein Antriebselement zur Verfügung, das eine endgültige Flügelverriegelung mit einfacher Kinematik und somit insbesondere auch mit hoher Funktionssicherheit ermöglicht.

Im Übrigen wird der Riegel der Schlossanordnung nicht nur in Richtung der Ausschlussachse in die zugeordnete Riegelaufnahme eingeführt sondern auch durch Drehen des an dem Riegel seitlich vorstehenden Riegelvorsprungs um die Ausschlussachse mit der riegelaufnahmeseitigen Gegenfläche in Hintergriff gebracht. Daraus resultiert eine allseitig wirksame Verriegelung des betreffenden Flügels an dem zugehörigen festen Rahmen. Es lassen sich Kräfte, die in Querrichtung der Ausschlussachse angreifen, ebenso in den festen Rahmen abtragen, wie Kräfte, die in Ausschlussrichtung wirksam sind. Insofern ist nicht nur eine wirksame Verriegelung von Dreh- und Kippflügeln sondern darüber hinaus auch eine wirksame Verriegelung von in Richtung der Ausschlussachse bewegbaren Schiebeflügeln möglich. Bei falzseitigem Einbau wirkt die Schlossanordnung mit dem im Endverriegelungszustand befindlichen Riegel insbesondere auch einer gegenseitigen Verlagerung von Flügel und festem Rahmen in Falzquerrichtung entgegen. Die Einbruchsicherheit der betreffenden Tür, des betreffenden Fensters oder dergleichen wird maximiert.

Besondere Ausführungsarten der Schlossanordnung nach Patentanspruch 1 und der Verriegelung nach Patentanspruch 15 ergeben sich aus den abhängigen Patentansprüchen 2 bis 14.

Ebenfalls einer hohen Funktionssicherheit der erfindungsgemäßen Schlossanordnung dienen die in den Patentansprüchen 2 und 3 beschriebenen Maßnahmen. Das demnach vorgesehene mechanische Getriebe zwischen dem Drehschieber des Drehantriebes einerseits und dem seitlichen Riegelvorsprung andererseits zeichnet sich durch eine hohe Robustheit bei gleichzeitig einfacher konstruktiver Gestaltung aus.

Gemäß Patentanspruch 4 sind im Falle einer weiteren Erfindungsbauart die Formschlusselemente zur Umsetzung der Bewegung des Drehschiebers in eine Drehbewegung des seitlichen Riegelvorsprungs unmittelbar an dem Drehschieber bzw. an dem Riegel vorgesehen, vorzugsweise an das jeweilige Bauteil angeformt. Ergebnis ist ein geringes Bauvolumen der Gesamtanordnung, welche den räumlich beengten Einbauverhältnissen im Falle von Schlossanordnungen Rechnung trägt.

Ausweislich Patentanspruch 5 kann der Drehschieber des Drehantriebes für den seitlichen Riegelvorsprung in bevorzugter Ausgestaltung der Erfindung auch in eine Freigabestellung, bei welcher der seitliche Riegelvorsprung zur Drehbewegung um die Ausschlussachse freigegeben ist und/oder in eine Einlaufsicherungsstellung bewegt werden, bei welcher der seitliche Riegelvorsprung gegen Verlassen der Einlaufstellung blockiert ist. Die Drehbeweglichkeit des seitlichen Riegelvorsprungs bei Freigabestellung des Drehschiebers kann genutzt werden, um eine zweckentsprechende Dreheinstellung des seitlichen Riegelvorsprungs vorzunehmen. Eine derartige Dreheinstellbarkeit des seitlichen Riegelvorsprungs ermöglicht beispielsweise eine Rechts-/Linksverwendbarkeit der erfindungsgemäßen Schlossanordnung. Bei Einlaufsicherungsstellung des Drehschiebers ist gewährleistet, dass der seitliche Riegelvorsprung seine Einlaufstellung nicht verlässt und der Riegel folglich ohne Behinderung durch den seitlichen Riegelvorsprung in die Riegelaufnahme einlaufen kann.

Im Falle der Erfindungsbauart nach Patentanspruch 6 kann der Drehschieber des Drehantriebes für den seitlichen Riegelvorsprung dazu genutzt werden, den seitlichen Riegelvorsprung vor seinem Eintauchen in die Riegelaufnahme in die Einlaufstellung zu überführen.

Gemäß Patentanspruch 7 sind die mittels des Ausschlussantriebes ausgeführte Bewegung des Riegels in Richtung der Ausschlussachse sowie die Bewegung des Drehschiebers des Drehantriebes für den seitlichen Riegelvorsprung derart aufeinander abgestimmt, dass der seitliche Riegelvorsprung in der Einlaufstellung gesichert ist, wenn er in die Riegelaufnahme einläuft.

Gemäß Patentanspruch 8 übernimmt der Drehschieber als weitere Funktion die Funktion einer Rückdrucksperre für den Riegel.

Die Patentansprüche 9 bis 11 betreffen Erfindungsbauarten, im Falle derer die Bewegungen des Riegels in Richtung der Ausschlussachse und die Bewegungen des Drehschiebers in Querrichtung der Ausschlussachse zumindest teilweise nicht manuell sondern vielmehr mittels eines motorischen Antriebs bewirkt werden. Daraus resultiert eine hohe Benutzerfreundlichkeit der erfindungsgemäßen Schlossanordnung. Im Interesse möglichst einfacher konstruktiver und fertigungstechnischer Verhältnisse sowie im Interesse eines möglichst kleinen Bauvolumens der Gesamtanordnung kann dabei für den Riegel und für den Drehschieber ein gemeinschaftlicher Antriebsmotor vorgesehen sein. Mittels eines Umlenkgetriebes zwischen dem Riegel und dem Drehschieber lassen sich einerseits Riegelbewegungen in Richtung der Ausschlussachse und andererseits Drehschieberbewegungen quer zu der Ausschlussachse und damit insbesondere auch Drehbewegungen des seitlichen Riegelvorsprungs um die Ausschlussachse ineinander umsetzen.

An der erfindungsgemäßen Schlossanordnung nach Patentanspruch 12 ist eine selbsttätige Bewegung des Drehschiebers des Drehantriebes in die Einlaufsicherungsstellung bzw. in Drehverriegelungsrichtung und/oder des Riegels in die Ausschlussstellung vorgesehen. Zum Auslösen einer derartigen selbsttätigen Bewegung bedarf es lediglich einer entsprechenden Ansteuerung einer Bewegungssperre für den Drehschieber bzw. für den Riegel, welche daraufhin den unter der Wirkung einer Rückstellkraft stehenden Drehschieber bzw. den unter der Wirkung einer Rückstellkraft stehenden Riegel zur Rückstellbewegung freigibt.

Ausweislich Patentanspruch 13 sind der Drehschieber und der Riegel mit einer gemeinschaftlichen steuerbaren Bewegungssperre versehen. Auch dieses Erfindungsmerkmal dient der konstruktiven bzw. fertigungstechnischen Vereinfachung sowie der Minimierung des Bauvolumens der Gesamtanordnung.

Gemäß Patentanspruch 14 ist in weiterer bevorzugter Ausgestaltung der Erfindung der seitliche Riegelvorsprung des Riegels bezüglich der Ausschlussachse exzentrisch angeordnet. Infolgedessen ergibt sich bei Drehung des seitlichen Riegelvorsprungs um die Ausschlussachse eine verhältnismäßig große seitliche Verlagerung der in radialer Richtung außenliegenden Begrenzung des seitlichen Riegelvorsprungs. Es besteht beispielsweise die Möglichkeit, den seitlichen Riegelvorsprung bei dessen Drehbewegung von der Einlauf- in die Hintergriffsstellung an einer Gegenfläche des mit der Riegelaufnahme versehenen Teiles der betreffenden Tür, des betreffenden Fensters oder dergleichen zur Anlage zu bringen. Ist etwa die Riegelanordnung an einem Türflügel und die Riegelaufnahme an einem festen Türrahmen vorgesehen, so kann der seitliche Riegelvorsprung bei Überführung von der Eingriffs- in die Hintergriffsstellung mit seiner radial außenliegenden Begrenzung auf eine in Richtung der Hauptebene der betreffenden Tür verlaufende Fläche des festen Türrahmens auflaufen und dadurch eine Beaufschlagung des Flügels gegen den festen Rahmen bewirken.

Nachstehend wird die Erfindung anhand beispielhafter schematischer Darstellungen näher erläutert. Es zeigen:
- Fig. 1: die Riegelanordnung einer Schlossanordnung für eine Tür u.a. mit einem Riegel und einem Drehschieber hierfür,
- Fig. 2: das Schließblech zu der Riegelanordnung nach Fig. 1,
- Fign. 3 bis 5: den Riegel der Riegelanordnung nach Fig. 1,
- Fign. 6 und 7: den Drehschieber für den Riegel nach den Fign. 3 und 5,
- Fig. 8: die Riegelanordnung nach Fig. 1 in der senkrechten Draufsicht und in dem Funktionszustand gemäß Fig. 1,
- Fig. 9: eine Einzeldarstellung der Riegelanordnung nach den Fign. 1 und 8 in einem zweiten Funktionszustand,
- Fig. 10: die Riegelanordnung nach Fig. 9 mit dem zugehörigen Schließblech,
- Fig. 11: eine Einzeldarstellung der Riegelanordnung nach den Fign. 1 und 8 bis 10 in einem dritten Funktionszustand und
- Fig. 12: die Riegelanordnung nach Fig. 11 mit dem zugehörigen Schließblech.

Ausweislich Fig. 1 umfasst eine Riegelanordnung 1 ein Schlossgehäuse 2, das gemeinschaftlich mit seinen Einbauteilen in eine falzseitige Aussparung eines nicht gezeigten Türflügels einzusetzen und in Einbaulage an dem Türflügel zu fixieren ist. Im Innern des Schlossgehäuses 2 ist ein Riegel 3 in Richtung eines Doppelpfeils 4 entlang einer Ausschlussachse 5 beweglich geführt..Dabei durchsetzt der Riegel 3 ein an dem Schlossgehäuse 2 falzseitig angebrachtes Führungselement 6 mit einer im Querschnitt kreisförmigen Führungsöffnung 7. Außerhalb des Schlossgehäuses 2 ist der Riegel 3 mit einem seitlichen Riegelvorsprung 8 angeordnet, der seinerseits quer zu der Ausschlussachse 5 von einem Riegelgrundkörper 9 vorsteht.

Wie insbesondere den Fign. 3 bis 5 entnommen werden kann, ist der seitliche Riegelvorsprung 8 an dem freien Ende eines querschnittsreduzierten Längenabschnitts 10 des Riegelgrundkörpers 9 vorgesehen. Parallel zu der Ausschlussachse 5 wird der querschnittsreduzierte Längenabschnitt 10 des Riegelgrundkörpers 9 von einer elliptisch gekrümmten Längsfläche 11 sowie von einer in diese übergehenden halbkreisförmigen Längsfläche 12 begrenzt. Gekrümmte radiale Begrenzungsflächen 13, 14 des seitlichen Riegelvorsprungs 8 sind bezüglich der Ausschlussachse 5 exzentrisch angeordnet. Im Übrigen wird der seitliche Riegelvorsprung 8 von parallel zueinander verlaufenden ebenen Begrenzungsflächen 15, 16 begrenzt.

An den querschnittsreduzierten Längenabschnitt 10 des Riegelgrundkörpers 9 schließt sich in axialer Richtung ein Längenabschnitt 17 mit Kreisquerschnitt an. Auf diesen folgt ein Längenabschnitt 18 mit in axialer Richtung verlaufenden Formschlussleisten 19 sowie mit in Umfangsrichtung zwischen den Formschlussleisten 19 angeordneten Leistenzwischenräumen 20. Das dem seitlichen Riegelvorsprung 8 gegenüberliegende Ende des Riegels 3 wird von einem Einsteckzapfen 21 des Riegelgrundkörpers 9 gebildet.

Über den Einsteckzapfen 21 ist der Riegel 3 an einem im Innern des Schlossgehäuses 2 in Richtung des Doppelpfeils 4 beweglich geführten Längsschieber 22 gelagert. Die Verbindung zwischen Riegel 3 und Längsschieber 22 ist in Richtung des Doppelpfeils 4 fest, lässt aber zu, dass sich der Riegel 3 relativ zu dem Längsschieber 22 um die Ausschlussachse 5 dreht.

An einem gehäusefesten Drehachszapfen 23 ist im Innern des Schlossgehäuses 2 ein Winkelhebel 24 schwenkbar gelagert. Mit einem Winkelhebelarm 25 liegt der Winkelhebel 24 an dem Längsschieber 22, mit einem Winkelhebelarm 26 an einem Bügel 27 an. Der Bügel 27 ist im Innern des Schlossgehäuses 2 in Richtung eines Doppelpfeils 28 und somit senkrecht zu der Auschlussachse 5 beweglich geführt. Der Bügel 27 ist mit Anschlussnasen 29, 30 zum Anschluss von in Fig. 1 nicht dargestellten Schubstangen versehen. Außerdem weist der Bügel 27 eine Formschlussaufnahme 31 für einen Mitnehmer 32 auf, der seinerseits einstückig mit einem Drehschieber 33 ausgebildet ist.

Der Drehschieber 33 ist in dem Schlossgehäuse 2 ebenfalls in Richtung des Doppelpfeils 28 verschieblich geführt. Im Einzelnen ist der Drehschieber 33 in den Fign. 6 und 7 dargestellt. Dabei zeigt Fig. 6.den Drehschieber 33 in der Vorderansicht gemäß Fig. 1; in Fig. 7 ist die von dem Betrachter der Fign. 1 und 6 abliegende Rückseite des Drehschiebers 33 dargestellt. Demnach ist der Drehschieber 33 mit in Richtung der Ausschlussachse 5 verlaufenden Formschlussleisten 34 und einem zwischen diesen angeordneten Leistenzwischenraum 35 versehen. Maßlich sind die Formschlussleisten 34 und der Leistenzwischenraum 35 an dem Drehschieber 33 auf die Formschlussleisten 19 und die Leistenzwischenräume 20 an dem Riegel 3 abgestimmt.

An der zu dem Längsschieber 22 hin liegenden Seite ist der Bügel 27 mit einer steuer- bzw. schaltbaren Bewegungssperre 36 gekoppelt. Die Bewegungssperre 36 ist gemeinschaftlich mit dem Bügel 27 in Richtung des Doppelpfeils 28 beweglich. In Abhängigkeit von ihrer Position in Richtung des Doppelpfeils 28 liegt die Bewegungssperre 36 mit einer Sperrfläche 37 entweder vor dem Längsschieber 22 oder unterhalb des Längsschiebers 22.

Fig. 2 zeigt ein Schließblech 38, das gemeinschaftlich mit der Riegelanordnung 1 eine Schlossanordnung 39 bildet. Das Schließblech 38 wird in gewohnter Weise in eine falzseitige Aussparung an einem nicht gezeigten festen Türrahmen eingesetzt. In Einbaulage liegt das Schließblech 38 mit einem Schließblechflansch 40 auf dem festen Türrahmen auf. Durch den Schließblechflansch 40 hindurch wird das Schließblech 38 mit dem festen Türrahmen verschraubt. Zwischen den Verschraubungen ist das Schließblech 38 mit einer Riegelaufnahme 41 versehen. Die Riegelaufnahme 41 umfasst einen falzseitig mündenden Aufnahmeneinlauf 42 sowie eine zu dem Innern des festen Türrahmens hin gelegene Aufnahmenerweiterung 43. Die Aufnahmenerweiterung 43 ist mit seitlichen Aufnahmefenstern 44 versehen. Der Querschnitt des Aufnahmeneinlaufes 42 besitzt die Form eines ungleichseitigen Rechtecks und übersteigt den Querschnitt des seitlichen Riegelvorsprungs 8 des Riegels 3 geringfügig. Die Aufnahmenerweiterung 43 besitzt einen wesentlich größeren Querschnitt. Zu dem Aufnahmeneinlauf 42 hin gelegene Laibungsflächen der Aufnahmefenster 44 bilden dem seitlichen Riegelvorsprung 8 des Riegels 3 zugeordnete Gegenflächen 45, 46.

Die Funktionsweise der Schlossanordnung 39 wird anhand der Fign. 8 bis 12 erläutert.

Ausweislich Fig. 8 ist die Schlossanordnung 39 Teil einer als Mehrfachverriegelung ausgebildeten Verriegelung 47. Ebenso wie eine andeutungsweise gezeigte weitere Schlossanordnung 39 bildet die mit der Riegelanordnung 1 im Detail dargestellte Schlossanordnung 39 eine Zusatzverriegelungsvorrichtung, die über eine Schubstange 48 mit einer Hauptverriegelungsvorrichtung 49 herkömmlicher Bauart verbunden ist. Beide Schlossanordnungen 39 befinden sich stets in ein und demselben Funktionszustand.

Bei dem Funktionszustand gemäß Fig. 8 handelt es sich um denjenigen Zustand, bei welchem der mit den Riegelanordnungen 1 der Schlossanordnungen 39 versehene Türflügel gegenüber dem zugehörigen festen Türrahmen in Öffnungs- bzw. in Schließrichtung geschwenkt werden kann. An jeder Riegelanordnung 1 nimmt der Riegel 3 seine Rückzugsstellung ein. Der seitliche Riegelvorsprung 8 befindet sich in der Einlaufstellung.

Der Bügel 27 im Innern des Schlossgehäuses 2 ist in Richtung des Doppelpfeils 28 in eine seiner Endstellungen verschoben. Der Drehschieber 33 ist über den Mitnehmer 32 mit dem Bügel 27 gekoppelt und befindet sich in einer Freigabestellung, in welcher er den Riegel 3 zur Drehung um die Ausschlussachse 5 freigibt. Diese Drehbeweglichkeit des Riegels 3 gestattet eine Rechts-/Linksverwendbarkeit der Riegelanordnung 1 und somit der gesamten Schlossanordnung 39.

An der zu dem Längsschieber 22 hin gelegenen Seite des Bügels 27 ist die Bewegungssperre 36 in eine Position bewegt, in welcher sie an ihrer Sperrfläche 37 geringfügig mit dem Längsschieber 22 überlappt. Der Längsschieber 22 wird an seiner von dem Riegel abliegenden Rückseite durch eine bei dem gezeigten Funktionszustand komprimierte Antriebsfeder 50 beaufschlagt. Mit ihrem von dem Längsschieber 22 abliegenden Ende ist die Antriebsfeder 50 an der Innenwand des Schlossgehäuses 2 abgestützt.

Wird nun ausgehend von den Verhältnissen gemäß Fig. 8 und bei in Schließlage an dem festen Türrahmen befindlichem Türflügel die Hauptverriegelungsvorrichtung 49 betätigt, beispielsweise indem ein Schlüssel in einen Schließzylinder der Hauptverriegelungsvorrichtung 49 eingeführt und in Schließrichtung gedreht wird, so verlagern sich die Schubstangen 48 der Schlossanordnungen 39 zu der Hauptverriegelungsvorrichtung 49 hin. Dabei sind die Schubstangen 48 manuell über eine lediglich kurze Wegstrecke zu verschieben. Von den Schubstangen 48 mitgenommen werden die Bügel 27 im Innern des Schlossgehäuses 2 einer jeden Riegelanordnung 1. Der Weg der manuellen Verschiebung des Bügels 27 muss nur so groß sein, dass die zunächst bestehende Überdeckung der mit dem Bügel 27 gekoppelten Bewegungssperre 36 einerseits und des Längsschiebers 22 andererseits aufgehoben wird. Erreicht die Bewegungssperre 36 eine Position, in welcher ihre Sperrfläche 37 nicht mehr mit dem Längsschieber 22 überlappt, so kann sich der Längsschieber 22 unter der Wirkung der ihn beaufschlagenden und eine motorische Antriebseinrichtung bildenden Antriebsfeder 50 gemeinschaftlich mit dem Riegel 3 in Ausschlussrichtung entlang der Ausschlussachse 5 bewegen. Bei dieser Bewegung beaufschlagt der Längsschieber 22 den Winkelhebel 24 an dem Winkelhebelarm 25 und schwenkt dadurch den Winkelhebel 24 um den Drehachszapfen 23. Damit einher geht eine Beaufschlagung des Bügels 27 durch den Winkelhebelarm 26, wodurch wiederum der Bügel 27 selbsttätig zu der Hauptverriegelungsvorrichtung 49 hin verschoben wird. Bei dieser Bewegung nimmt der Bügel 27 den Drehschieber 33 in Querrichtung der Ausschlussachse 5 mit. Der Winkelhebel 24 und der Bügel 27 fungieren demnach als Umlenkgetriebe, mittels dessen eine Bewegung des Riegels 3 in Richtung der Ausschlussachse 5 in eine Bewegung des Drehschiebers 33 quer zu der Ausschlussachse 5 umgesetzt wird. Die Antriebsfeder 50 bildet eine gemeinschaftliche motorische Antriebseinrichtung für den Riegel 3 und den Drehschieber 33.

Die Ausschlussbewegung des Riegels 3 und die Verschiebung des Drehschiebers 33 sind derart aufeinander abgestimmt, dass der Drehschieber 33 mit seiner in Bewegungsrichtung voreilenden Formschlussleiste 34 erst dann auf Höhe des Riegelgrundkörpers 9 zu liegen kommt, wenn letzterer bereits derart weit in Ausschlussrichtung bewegt ist, dass die genannte Formschlussleiste 34 an dem Drehschieber 33 in einen Leistenzwischenraum 20 an dem Riegelgrundkörper 9 einlaufen kann.

In dem gezeigten Beispielsfall kann der Drehschieber 33 mit der in Bewegungsrichtung voreilenden Formschlussleiste 34 in einen Leistenzwischenraum 20 an dem Riegelgrundkörper 9 einlaufen, ohne dabei auf diejenige Formschlussleiste 19 des Riegelgrundkörpers 9 aufzulaufen, welche den von der Formschlussleiste 34 des Drehschiebers 33 schließlich eingenommenen Leistenzwischenraum 20 in Bewegungsrichtung des Drehschiebers 33 begrenzt. Dies ist darauf zurückzuführen, dass der seitliche Riegelvorsprung 8 an dem Riegel 3 von Beginn an seine Einlaufstellung eingenommen hat. Befindet sich der seitliche Riegelvorsprung 8 in einer von der Einlaufstellung verschiedenen Drehstellung, so wird er durch den mit seiner voreilenden Formschlussleiste 34 auf eine Formschlussleiste 19 des Riegelgrundkörpers 9 auflaufenden Drehschieber 33 in die Einlaufstellung gedreht.

In jedem Fall nimmt der seitliche Riegelvorsprung 8 also seine Einlaufstellung ein, wenn er im Laufe der Ausschlussbewegung des Riegels 3 das Schließblech 38 erreicht. Dadurch ist sichergestellt, dass der Riegel 3 mit dem voreilenden seitlichen Riegelvorsprung 8 in die Riegelaufnahme 41, im Einzelnen in den Aufnahmeneinlauf 42, eintauchen kann. Liegt der Drehschieber 33 mit seiner vorauseilenden Formschlussleiste 34 in dem zugeordneten Leistenzwischenraum 20 an dem Riegelgrundkörper 9, so nimmt er eine Einlaufsicherungsstellung ein, in welcher er den Riegelgrundkörper 9 gegen Drehen um die Ausschlussachse 5 und somit den seitlichen Riegelvorsprung 8 gegen Verlassen der Einlaufstellung blockiert.

Die Ausschlussbewegung des Riegels 3 bzw. des seitlichen Riegelvorsprungs 8 endet, sobald der Längsschieber 22 in Bewegungsrichtung auf einen mit dem Schlossgehäuse 2 verbundenen Anschlag aufläuft. Der seitliche Riegelvorsprung 8 liegt an dem Schließblech 38 zwar in der Aufnahmenerweiterung 43 der Riegelaufnahme 41, er nimmt aber nach wie vor seine Einlaufstellung ein. Der Drehschieber 33 bildet eine Rückdrucksperre für den Riegel 3. Alles in allem ergeben sich die Verhältnisse gemäß den Fign. 9 und 10.

Zur endgültigen Verriegelung des Türflügels ist im gezeigten Beispielsfall erneut die Hauptverriegelungsvorrichtung 49, hier durch Drehen eines Schlüssels in Schließrichtung, zu betätigen. Dadurch werden die Bügel 27 der Riegelanordnungen 1 über die Schubstangen 48 noch weiter zu der Hauptverriegelungsvorrichtung 49 hin bewegt. An jeder Riegelanordnung 1 nimmt der Bügel 27 dabei den Drehschieber 33 in Verschieberichtung mit. Wenigstens eine Formschlussleiste 34 an dem Drehschieber 33 beaufschlagt dabei eine ihr gegenüberliegende Formschlussleiste 19 an dem Riegelgrundkörper 9. Dadurch wird der Riegelgrundkörper 9 und mit diesem der seitliche Riegelvorsprung 8 in der Aufnahmeerweiterung 43 der schließblechseitigen Riegelaufnahme 41 um die Ausschlussachse 5 gedreht. Der seitliche Riegelvorsprung 8 läuft dabei mit seinen Längsenden in die Aufnahmefenster 44 an dem Schließblech 38 ein und hintergreift nun die schließblechseitigen Gegenflächen 45, 46. In dieser Hintergriffsstellung wirkt der Riegel 3 auch einer gegenseitigen Verlagerung von Riegelanordnung 1 und Schließblech 38 und damit von Türflügel und festem Türrahmen in Falzquerrichtung entgegen.

Infolge ihrer Exzentrizität bezüglich der Dreh- bzw. Ausschlussachse 5 verlagert sich die gekrümmte radiale Begrenzungsfläche 13 des seitlichen Riegelvorsprungs 8 bei dessen Drehung durch eines der Aufnahmefenster 44 seitlich aus dem Schließblech 38 heraus. Ist die Aufnahme für das Schließblech 38 an dem festen Türrahmen passgenau erstellt, so läuft die gekrümmte radiale Begrenzungsfläche 13 des seitlichen Riegelvorsprungs 8 dabei auf der Wand der Aufnahme für das Schließblech 38 auf. Dadurch wird der Riegel 3 und mit diesem die gesamte Riegelanordnung 1 und der mit der Riegelanordnung 1 versehene Türflügel von dem Betrachter von Fig. 12 weggedrückt. Daraus resultiert bei entsprechender Anordnung des festen Türrahmens eine spielfreie Abstützung von Türflügel und festem Türrahmen quer zu der Türhauptebene.

Zum Entriegeln des Türflügels ist die Hauptverriegelungsvorrichtung 49 durch Drehen des betreffenden Schlüssels in Öffnungsrichtung zu betätigen. Infolge der Drehbewegung des Schlüssels verlagern sich die Schubstangen 48 gegenläufig von der Hauptverriegelungsvorrichtung 49 weg. Damit verbunden ist an jeder Riegelanordnung 1 eine gleichgerichtete Verschiebung des Bügels 27 im Innern des Schlossgehäuses 2. Über den von dem Bügel 27 dabei mitgenommenen Drehschieber 33 wird zunächst der Riegelgrundkörper 9 um die Ausschlussachse 5 gedreht. Damit einher geht eine Drehbewegung des seitlichen Riegelvorsprungs 8 aus der Hintergriffsstellung gemäß den Fign. 11 und 12 in die Einlaufstellung gemäß den Fign. 9 und 10.

Trifft der Bügel 27 im Laufe seiner Verschiebebewegung auf den Winkelhebelarm 26 des Winkelhebels 24 auf, so wird bei fortgesetzter Verschiebung des Bügels 27 der Winkelhebel 24 um den Drehachszapfen 23 in Richtung auf seine Ausgangsstellung geschwenkt. Mit dem Winkelhebelarm 25 drückt der Winkelhebel 24 den Längsschieber 22 gegen die Wirkung der Antriebsfeder 50 zurück. Der Längsschieber 22 nimmt dabei den Riegel 3 mit. Infolgedessen verlässt der seitliche Riegelvorsprung 8 an dem Riegel 3 das Schließblech 38 durch den Aufnahmeneinlauf 42 der Riegelaufnahme 41. Solange sich dabei der seitliche Riegelvorsprung 8 im Innern der Riegelaufnahme 41 bzw. des Aufnahmeneinlaufs 42 befindet, nimmt der Drehschieber 33 seine Einlaufsicherungsstellung an dem Riegelgrundkörper 9 des Riegels 3 ein und sorgt dadurch für eine behinderungsfreie Riegelrückzugsbewegung.

Mit der Verschiebung des Bügels 27 nähert sich die Bewegungssperre 36 dem Längsschieber 22, bis sie den Längsschieber 22 schließlich wieder mit ihrer Sperrfläche 37 gegen Bewegung in Ausschlussrichtung blockiert. Der Drehschieber 33 wird von dem Bügel 27 gleichzeitig in seine Ausgangsstellung mitgenommen, in welcher er den Riegel 3 zur Drehung um die Ausschlussachse 5 freigibt. Alles in allem ergeben sich wieder die Verhältnisse gemäß Fig. 8.

## Patentansprüche

1. Schlossanordnung zwischen einem Flügel und einem festen Rahmen einer Tür, eines Fensters oder dergleichen, mit einer Riegelanordnung (1) einerseits und einer Riegelaufnahme (41) andererseits, wobei die Riegelanordnung (1) einen Riegel (3) sowie einen Ausschlussantrieb hierfür umfasst, mittels dessen der Riegel (3) in Richtung der Achse einer Ausschlussbewegung , die sogenannte Ausschlussachse (5), aus einer Rückzugsstellung in eine Ausschlussstellung bewegbar ist, in welcher er in die Riegelaufnahme (41) eingreift, wobei der Riegel (3) an einem Riegelgrundkörper (9) einen quer zu der Ausschlussachse (5) vorstehenden seitlichen Riegelvorsprung (8) aufweist und mittels des Ausschlussantriebes mit einer ersten, eine Einlaufstellung bildenden Drehstellung des seitlichen Riegelvorsprungs (8) bezüglich der Ausschlussachse (5) in die Riegelaufnahme (41) bewegbar ist, wobei die Riegelanordnung (1) für den seitlichen Riegelvorsprung (8) einen Drehantrieb mit einem Drehschieber (33) umfasst, mittels dessen der seitliche Riegelvorsprung (8) an dem in die Riegelaufnahme (41) eingreifenden Riegel (3) aus der Einlaufstellung um die Ausschlussachse (5) in eine Hintergriffsstellung drehbar ist und wobei riegelaufnahmeseitig eine dem seitlichen Riegelvorsprung (8) zugeordnete Gegenfläche (45, 46) vorgesehen ist, welche der seitliche Riegelvorsprung (8) in der Einlaufstellung in Ausschlussrichtung passiert und in der Hintergriffsstellung an der von der Riegelanordnung (1) abliegenden Seite hintergreift, **dadurch gekennzeichnet, dass** der Drehschieber (33) angetrieben in einer Drehverriegelungsrichtung in Querrichtung der Ausschlussachse (5) bewegbar ist und dass der seitliche Riegelvorsprung (8) mittels des in Querrichtung der Ausschlussachse (5) bewegten Drehschiebers (33) aus der Einlaufstellung in die Hintergriffsstellung drehbar ist.

2. Schlossanordnung nach Ansprüch 1, **dadurch gekennzeichnet, dass** der Drehschieber (33) des Drehantriebes für den seitlichen Riegelvorsprung (8) mit wenigstens einem drehschieberseitigen Formschlusselement und der seitliche Riegelvorsprung (8) mit wenigstens einem riegelseitigen Formschlusselement bewegungsverbunden ist und dass der seitliche Riegelvorsprung (8) mittels des in Drehverriegelungsrichtung bewegten Drehschiebers (33) unter gegenseitiger formschlüssiger Abstützung beiderseitiger Formschlusselemente aus der Einlaufstellung in die Hintergriffsstellung drehbar ist.

3. Schlossanordnung nach einem der vorhergehenden Ansprüche, **dadurch gekennzeichnet, dass** wenigstens ein drehschieberseitiges Formschlusselement und/oder wenigstens ein riegelseitiges Formschlusselement als in Richtung der Ausschlussachse (5) verlaufende Formschlussleiste (19, 34) ausgebildet ist.

4. Schlossanordnung nach einem der vorhergehenden Ansprüche, **dadurch gekennzeichnet, dass** das oder die drehschieberseitigen Formschlusselemente unmittelbar an dem Drehschieber (33) vorgesehen, vorzugsweise an den Drehschieber (33) angeformt sind und/oder dass das oder die riegelseitigen Formschlusselemente unmittelbar an dem Riegel (3) vorgesehen, vorzugsweise an den Riegel (3) angeformt sind.

5. Schlossanordnung nach einem der vorhergehenden Ansprüche, **dadurch gekennzeichnet, dass** der Drehschieber (33) in Querrichtung der Ausschlussachse (5) in eine Freigabestellung, bei welcher der seitliche Riegelvorsprung (8) zur Drehbewegung um die Ausschlussachse (5) freigegeben ist und/oder in eine Einlaufsicherungsstellung bewegbar ist, bei welcher der in der Einlaufstellung befindliche seitliche Riegelvorsprung (8) über den Drehschieber (33) gegen Drehbewegung aus der Einlaufstellung blockiert ist.

6. Schlossanordnung nach einem der vorhergehenden Ansprüche, **dadurch gekennzeichnet, dass** der seitliche Riegelvorsprung (8) mittels des in die Einlaufsicherungsstellung bewegten Drehschiebers (33) um die Ausschlussachse (5) in die Einlaufstellung drehbar ist.

7. Schlossanordnung nach einem der vorhergehenden Ansprüche, **dadurch gekennzeichnet, dass** einerseits der Riegel (3) mittels des Ausschlussantriebes in Richtung auf die Ausschlussstellung und andererseits der Drehschieber (33) in Querrichtung der Ausschlussachse (5) derart aufeinander abgestimmt bewegbar sind, dass der Drehschieber (33) seine Einlaufsicherungsstellung einnimmt, wenn der Riegel (3) mit dem seitlichen Riegelvorsprung (8) in die Riegelaufnahme (41) einläuft.

8. Schlossanordnung nach einem der vorhergehenden Ansprüche, **dadurch gekennzeichnet, dass** der Drehschieber (33) den in die Riegelaufnahme (41) eingreifenden Riegel (3) gegen Bewegung in Richtung auf die Rückzugsstellung blockiert.

9. Schlossanordnung nach einem der vorhergehenden Ansprüche, **dadurch gekennzeichnet, dass** zur Bewegung des Drehschiebers (33) in Querrichtung der Ausschlussachse (5) und/oder zur Bewegung des Riegels (3) in Richtung der Ausschlussachse (5) eine motorische Antriebseinrichtung vorgesehen ist.

10. Schlossanordnung nach einem der vorhergehenden Ansprüche, **dadurch gekennzeichnet, dass** zur Bewegung des Drehschiebers (33) in Querrichtung der Ausschlussachse (5) und zur Bewegung des Riegels (3) in Richtung der Ausschlussachse (5) eine gemeinschaftliche motorische Antriebseinrichtung vorgesehen ist.

11. Schlossanordnung nach einem der vorhergehenden Ansprüche, wobei zur Bewegung des Drehschiebers (33) in Querrichtung der Ausschlussachse (5) und zur Bewegung des Riegels (3) in Richtung der Ausschlussachse (5) eine gemeinschaftliche motorische Antriebseinrichtung vorgesehen ist, **dadurch gekennzeichnet, dass** zwischen dem Riegel (3) und dem Drehschieber (33) ein Umlenkgetriebe vorgesehen ist, mittels dessen eine Bewegung des Riegels (3) in Richtung der Ausschlussachse (5) in eine Bewegung des Drehschiebers (33) in Querrichtung der Ausschlussachse (5) umsetzbar ist und/oder umgekehrt.

12. Schlossanordnung nach einem der vorhergehenden Ansprüche, **dadurch gekennzeichnet, dass** gegen die Wirkung einer Rückstellkraft der Drehschieber (33) in die Freigabestellung und/oder in die Einlaufsicherungsstellung und/oder der Riegel (3) in die Rückzugsstellung bewegbar ist und dass der Drehschieber (33) und/oder der Riegel (3) mittels einer steuerbaren Bewegungssperre (36) gegen eine Rückstellbewegung unter der Wirkung der Rückstellkraft blockierbar ist.

13. Schlossanordnung nach einem der vorhergehenden Ansprüche, **dadurch gekennzeichnet, dass** der Drehschieber (33) und der Riegel (3) miteinander bewegungsverbunden und mittels einer gemeinschaftlichen steuerbaren Bewegungssperre (36) gegen eine Rückstellbewegung unter der Wirkung der Rückstellkraft blokkierbar sind.

14. Schlossanordnung nach einem der vorhergehenden Ansprüche, **dadurch gekennzeichnet, dass** der seitliche Riegelvorsprung (8) bezüglich der Ausschlussachse (5) exzentrisch angeordnet ist.

15. Verriegelung zwischen einem Flügel und einem festen Rahmen einer Tür, eines Fensters oder dergleichen, **dadurch gekennzeichnet, dass** wenigstens eine Schlossanordnung (39) nach einem der vorhergehenden Ansprüche als Zusatzverriegelungsvorrichtung und dass außerdem eine Hauptverriegelungsvorrichtung (49) vorgesehen ist, die mit der oder den Zusatzverriegelungsvorrichtungen zur Bewegung des Riegels (3) in Richtung der Ausschlussachse (5) und/oder zur Drehung des seitlichen Riegelvorsprungs (8) um die Ausschlussachse (5) in Verbindung steht.

## Claims

1. Lock assembly between a leaf and a fixed frame of a door, a window or similar, with a bolt assembly (1) on one side and a bolt receptacle (41) on the other, wherein the bolt assembly (1) comprises a bolt (3) as well as a locking drive for the latter, by means of which drive the bolt (3) can be moved in the direction of the axis of a locking movement, the so-called locking axis (5), out of a pull-back position into a locking position, in which it engages in the bolt receptacle (41), wherein the bolt (3) comprises, at a basic bolt body (9), a lateral bolt projection (8) projecting transversely to the locking axis (5) and can be moved into the bolt receptacle (41) by means of the locking drive with a first rotational position in relation to the locking axis (5), which forms an entry position, of the lateral bolt projection (8), wherein the bolt assembly (1) comprises a rotary drive with a rotary slide (33) for the lateral bolt projection (8), by means of which slide the lateral bolt projection (8) at the bolt (3) engaging in the bolt receptacle (41) can be rotated out of the entry position about the locking axis (5) into a rear engagement position, and wherein a mating face (45, 46) associated with the lateral bolt projection (8) is provided on the bolt receptacle side, which face the lateral bolt projection (8) passes in the entry position in the locking direction and behind which it engages in the rear engagement position on the side which is remote from the bolt assembly (1), **characterised in that** the rotary slide (33), when driven, can be moved in a rotary locking direction which extends in the transverse direction of the locking axis (5), and that the lateral bolt projection (8) can be rotated out of the entry position into the rear engagement position by means of the rotary slide (33), which is moved in the transverse direction of the locking axis (5).

2. Lock assembly according to Claim 1, **characterised in that** the rotary slide (33) of the rotary drive for the lateral bolt projection (8) is connected in terms of movement to at least one interlocking element on the rotary slide side and the lateral bolt projection (8) is connected in terms of movement to at least one interlocking element on the bolt side, and that the lateral bolt projection (8) can be rotated out of the entry position into the rear engagement position by means of the rotary slide (33), which is moved in the rotary locking direction, with mutual interlocking support of interlocking elements on both sides.

3. Lock assembly according to any one of the preceding Claims, **characterised in that** at least one interlocking element on the rotary slide side and/or at least one interlocking element on the bolt side are/is formed as an interlocking bar (19, 34) which extends in the direction of the locking axis (5).

4. Lock assembly according to any one of the preceding Claims, **characterised in that** the interlocking element or elements on the rotary slide side is/are provided directly on the rotary slide (33), preferably formed on the rotary slide (33), and/or that the interlocking element or elements on the bolt side is/are provided directly on the bolt (3), preferably formed on the bolt (3).

5. Lock assembly according to any one of the preceding Claims, **characterised in that** the rotary slide (33) can be moved in the transverse direction of the locking axis (5) into a release position, in which the lateral bolt projection (8) is released for a rotational movement about the locking axis (5), and/or into an entry securing position, in which the lateral bolt projection (8) located in the entry position is prevented via the rotary slide (33) from executing a rotational movement out of the entry position.

6. Lock assembly according to any one of the preceding Claims, **characterised in that** the lateral bolt projection (8) can be rotated about the locking axis (5) into the entry position by means of the rotary slide (33), which is moved into the entry securing position.

7. Lock assembly according to any one of the preceding Claims, **characterised in that** on the one hand the bolt (3) can be moved in the direction of the locking position by means of the locking drive and on the other the rotary slide (33) can be moved in the transverse direction of the locking axis (5) in a mutually adapted manner such that the rotary slide (33) takes up its entry securing position when the bolt (3) enters the bolt receptacle (41) with the lateral bolt projection (8).

8. Lock assembly according to any one of the preceding Claims, **characterised in that** the rotary slide (33) prevents the bolt (3) engaging in the bolt receptacle (41) from moving in the direction of the pull-back position.

9. Lock assembly according to any one of the preceding Claims, **characterised in that** a motor-operated drive device is provided to move the rotary slide (33) in the transverse direction of the locking axis (5) and/or to move the bolt (3) in the direction of the locking axis (5).

10. Lock assembly according to any one of the preceding Claims, **characterised in that** a common motor-operated drive device is provided to move the rotary slide (33) in the transverse direction of the locking axis (5) and to move the bolt (3) in the direction of the locking axis (5).

11. Lock assembly according to any one of the preceding Claims, wherein a common motor-operated drive is provided to move the rotary slide (33) in the transverse direction of the locking axis (5) and to move the bolt (3) in the direction of the locking axis (5), **characterised in that** a corner gear unit is provided between the bolt (3) and the rotary slide (33), by means of which gear unit a movement of the bolt (3) in the direction of the locking axis (5) can be converted into a movement of the rotary slide (33) in the transverse direction of the locking axis (5) and/or vice versa.

12. Lock assembly according to any one of the preceding Claims, **characterised in that** the rotary slide (33) can be moved into the release position and/or into the entry securing position and/or the bolt (3) can be moved into the pull-back position against the action of a return force, and that the rotary slide (33) and/or the bolt (3) can be prevented from executing a return movement under the action of the return force by means of a controllable motion stop (36).

13. Lock assembly according to any one of the preceding Claims, **characterised in that** the rotary slide (33) and the bolt (3) are connected together in terms of movement and can be prevented from executing a return movement under the action of the return force by means of a common controllable motion stop (36).

14. Lock assembly according to any one of the preceding Claims, **characterised in that** the lateral bolt projection (8) is disposed eccentrically in relation to the locking axis (5).

15. Lock assembly between a leaf and a fixed frame of a door, a window or similar, **characterised in that** at least one lock assembly (39) according to any one of the preceding Claims is provided as an auxiliary locking device, and that a main locking device (49) is also provided, the latter being connected to the auxiliary locking device or devices in order to move the bolt (3) in the direction of the locking axis (5) and/or in order to rotate the lateral bolt projection (8) about the locking axis (5).

## Revendications

1. Serrure disposée entre un battant et un cadre dormant d'une porte, d'une fenêtre ou analogue, comprenant un dispositif à pêne (1), d'une part, et une mortaise (41) recevant ledit pêne, d'autre part, le dispositif à pêne (1) comprenant un pêne (3) et une commande de sortie pour ce dernier, à l'aide de laquelle le pêne (3) peut être mû dans la direction de l'axe d'un mouvement de sortie, dit l'axe de sortie (5), d'une position en retrait à une position de sortie dans laquelle il est en prise dans la mortaise (41), le pêne (41) présentant sur un corps de base de pêne (9) une saillie de pêne latérale (8) faisant saillie transversalement à l'axe de sortie (5) et pouvant, par une première position de rotation de la saillie de pêne latérale (8) par rapport à l'axe de sortie (5), qui constitue une position d'introduction, être introduit dans la mortaise (41) au moyen de la commande de sortie, le dispositif à pêne (1) comprenant pour la saillie de pêne latérale (8) une commande de rotation munie d'un tiroir rotatif (33) au moyen duquel la saillie de pêne latérale (8) prévue sur le pêne (3) se mettant en prise dans la mortaise (41) peut tourner autour de l'axe de sortie (5) afin de passer d'une position d'introduction à une position d'arrêt, et une surface complémentaire (45, 46) associée à la saillie de pêne latérale (8) étant prévue du côté de la mortaise, devant laquelle la saillie de pêne latérale (8) passe dans le sens de sortie lorsqu'elle est en position d'introduction et derrière laquelle elle s'enclenche au côté qui est opposé au dispositif à pêne (1) lorsqu'elle est en position d'arrêt, **caractérisée en ce que** le tiroir rotatif (33), lorsqu'il est entraîné, peut se déplacer dans un sens de verrouillage par rotation transversalement à l'axe de sortie (5), et **en ce que** le tiroir rotatif (33) mû transversalement à l'axe de sortie (5) peut faire tourner la saillie de pêne latérale (8) pour la faire passer de la position d'introduction à la position d'arrêt.

2. Serrure selon la revendication 1, **caractérisée en ce que** le tiroir rotatif (33) de la commande de rotation pour la saillie de pêne latérale (8) est en liaison de mouvement avec au moins un élément à engagement positif situé côté tiroir rotatif et la saillie de pêne latérale (8), avec au moins un élément à engagement positif situé côté pêne, et **en ce que** l'on peut faire tourner la saillie de pêne latérale (8) pour la faire passer de la position d'introduction à la position d'arrêt au moyen du tiroir rotatif (33) déplacé dans le sens de verrouillage par rotation, en faisant en sorte que les éléments à engagement positif situés de part et d'autre prennent mutuellement appui l'un sur l'autre avec un engagement positif.

3. Serrure selon l'une des revendications précédentes, **caractérisée en ce qu'**au moins un élément à engagement positif situé côté tiroir rotatif et/ou au moins un élément à engagement positif situé côté pêne est réalisé en tant que baguette à engagement positif (19, 34) s'étendant dans la direction de l'axe de sortie (5).

4. Serrure selon l'une des revendications précédentes, **caractérisée en ce que** l'élément ou les éléments à engagement positif situés côté tiroir rotatif sont directement prévus sur le tiroir rotatif (33), de préférence ménagés sur le tiroir rotatif (33) de manière à faire corps avec celui-ci, et/ou **en ce que** l'élément ou les éléments à engagement positif situés côté pêne sont directement prévus sur le pêne (3), de préférence ménagés sur le pêne (3) de manière à faire corps avec celui-ci,

5. Serrure selon l'une des revendications précédentes, **caractérisée en ce que** le tiroir rotatif (33) peut être déplacé transversalement à l'axe de sortie (5) dans une position de libération dans laquelle la saillie de pêne latérale (8) est libérée pour effectuer un mouvement de rotation autour de l'axe de sortie (5) et/ou dans une position assurant l'introduction dans laquelle la saillie de pêne latérale (8), qui se trouve en position d'introduction, est bloquée par le tiroir rotatif (33) pour l'empêcher de tourner et de quitter la position d'introduction.

6. Serrure selon l'une des revendications précédentes, **caractérisée en ce que** le tiroir rotatif (33) mû dans la position assurant l'introduction permet à la saillie de pêne latérale (8) de tourner autour de l'axe de sortie (5) et de se mettre dans la position d'introduction.

7. Serrure selon l'une des revendications précédentes, **caractérisée en ce que**, d'une part, le pêne (3) peut être déplacé au moyen de la commande de sortie dans la position de sortie et, d'autre part, le tiroir rotatif (33) peut être déplacé transversalement à l'axe de sortie (5), et ce avec une coordination des mouvements telle que le tiroir rotatif (33) se met dans la position assurant l'introduction lorsque le pêne (3) pénètre avec la saillie latérale (8) dans la mortaise (41).

8. Serrure selon l'une des revendications précédentes, **caractérisée en ce que** le tiroir rotatif (33) bloque le pêne (3) en prise dans la mortaise (41) pour l'empêcher de se déplacer en direction de la position en retrait.

9. Serrure selon l'une des revendications précédentes, **caractérisée en ce qu'**un dispositif de commande motorisé est prévu pour déplacer le tiroir rotatif (33) transversalement à l'axe de sortie (5) et/ou pour déplacer le pêne (3) dans la direction de l'axe de sortie (5).

10. Serrure selon l'une des revendications précédentes, **caractérisée en ce qu'**un dispositif de commande motorisé commun est prévu pour déplacer le tiroir rotatif (33) transversalement à l'axe de sortie (5) et pour déplacer le pêne (3) dans la direction de l'axe de sortie (5).

11. Serrure selon l'une des revendications précédentes, sachant qu'un dispositif de commande motorisé commun est prévu, pour déplacer le tiroir rotatif (33) transversalement à l'axe de sortie (5) et pour déplacer le pêne (3) dans la direction de l'axe de sortie (5), **caractérisée en ce qu'**entre le pêne (3) et le tiroir rotatif (33) est prévu un mécanisme de renvoi au moyen duquel un déplacement du pêne (3) dans la direction de l'axe de sortie (5) peut être transformé en un déplacement du tiroir rotatif (33) transversalement à l'axe de sortie (5) et/ou inversement.

12. Serrure selon l'une des revendications précédentes, **caractérisée en ce qu'**en vainquant une force de rappel, le tiroir rotatif (33) peut être mis en position de libération et/ou en position assurant l'introduction et/ou le pêne (3) peut être mû en retrait, et **en ce que** le tiroir rotatif (33) et/ou le pêne (3) peuvent être bloqués au moyen d'un dispositif de blocage (36) pouvant être commandé, pour les empêcher d'effectuer un mouvement en arrière provoqué par la force de rappel.

13. Serrure selon l'une des revendications précédentes, **caractérisée en ce que** le tiroir rotatif (33) et le pêne (3) sont en liaison de mouvement mutuelle et peuvent être bloqués au moyen d'un dispositif de blocage commun (36) pouvant être commandé, pour les empêcher d'effectuer un mouvement en arrière provoqué par la force de rappel.

14. Serrure selon l'une des revendications précédentes, **caractérisée en ce que** la saillie de pêne latérale (8) est disposée de façon excentrée par rapport à l'axe de sortie (5).

15. Verrouillage entre un battant et un cadre dormant d'une porte, d'une fenêtre ou analogue, **caractérisé en ce qu'**est prévue au moins une serrure (39) selon l'une des revendications précédentes, qui fait office de dispositif de verrouillage additionnel, et **en ce qu'**est également prévu un dispositif de verrouillage principal (49) qui est relié au(x) dispositif(s) de verrouillage additionnel(s) pour déplacer le pêne (3) dans la direction de l'axe de sortie (5) et/ou pour faire tourner la saillie de pêne latérale (8) autour de l'axe de sortie (5).
